# DEMANDE DE BREVET EUROPEEN

(11) **EP 0 143 729 A2**
(43) Date de publication de la demande: **05.06.1985**
(21) Numéro de dépôt: 84430036.8
(22) Date de dépôt: 26.10.1984
(51) Int. Cl.: A63B 53/06

(54) **Cannes de golf transformables pour pousser les balles**

(30) Priorité: 27.10.1983 FR 8317362
(71) Demandeur: Debart, Michel, F-31500 Toulouse (FR); Lhomme, Olivier, F-75016 Paris (FR)
(72) Inventeur: Debart, Michel, F-31500 Toulouse (FR); Lhomme, Olivier, F-75016 Paris (FR)
(74) Mandataire: Azais, Henri

(57) **Abrégé**

L'invention a pour objet des cannes de golf transformables pour pousser les balles vers les trous.

Un canne de golf selon l'invention, du type dit «putter», comporte un manche rectiligne (1), une tête (3) et une pièce de raccordement interchangeable (2) intercalée entre le manche et la tête. La tête est composée de plusieurs lames parallèles dont deux comportent deux demi-gorges en regard, dans lesquelles l'extrémité de la pièce intermédiaire (2) est emboitée. Une plaque (9) est intercalée entre deux lames ou plaquée contre la face arrière. Cette plaque comporte une partie inclinée vers l'arrière dont la face avant est réfléchissante et porte un repère de visée rectiligne (10). Un oeilleton (8) monté sur un curseur qui se déplace sur une tige (7) fixée au manche pemet de viser l'image du piquet marquant la position du trou à atteindre.

Une application est la construction de cannes de golf du type « putter facilement transformables.

## Description

L'invention a pour objet des cannes de golf ou clubs transformables qui sont utilisées pour pousser la balle afin de la raire rouler sur le sol en direction d'un trou qui se trouve à une distance relativement faible, de l'ordre de quelques centimètres à quelques dizaines de mètres.

Ces cannes sont désignées couramment sous le nom anglais de " putters^{il}_{.}

Les règles du golf traditionnel ne définissent ni la forme, ni le poids ou les dimensions des cannes dites "putters". Il est seulement exigé que la face frontale de la tête qui frappe la balle soit lisse.

Actuellement les joueurs de golf utilisent comme "putters" des cannes dont la tête peut présenter des formes et un poids très divers et dont le manche est fixé à la tête avec un angle qui varie d'une canne à l'autre.

A ce jour, on trouve dans le commerce des cannes de golf du type "putter" ayant chacune une forme et un poids déterminés par construction.

Il en résulte qu'un joueur qui désire utiliser en toutes circonstances le putter le mieux adapté aux conditions particulières du coup à jouer, doit utiliser un jeu de putters.

Un objectif de la présente invention est de procurer de nouvelles cannes de golf destinées à pousser les balles vers les trous, qui permettent de faire varier la forme et le poids de la tête et l'angle formé par le manche et par la surface d'appui au sol de la tête.

Un autre objectif de l'invention est de procurer des cannes de golf destinées à pousser les balles vers les trous qui comportent des dispositifs de visée simples qui permettent d'améliorer la précision des coups.

Un autre objectif de l'invention est de procurer des cannes de golf pour pousser les balles vers les trous qui peuvent être facilement transformées pour être adaptées à différents joueurs ou aux divers stades de jeu d'un même joueur.

Les objectifs de l'invention sont atteints au moyen de cannes de golf transformables dont la tête est composée de plusieurs lames parallèles à la face frontale qui sont maintenues appliquées l'une contre l'autre par des vis.

De préférence, les deux lames centrales comportent chacune une demi-gorge et les deux demi-gorges sont placées en regard l'une de l'autre et elles définissent une gorge dans laquelle est engagée une extrémité d'une pièce de raccordement interchangeable.

Avantageusement une canne selon l'invention comporte une plaque pliée dont une partie est disposée parallèlement auxdites lames et dont l'autre partie, qui est située au-dessus desdites lames, est inclinée vers l'arrière et a une face avant réfléchissante et porte un repère rectiligne qui est perpendiculaire au pli entre les deux demi- plaques.

Avantageusement la face frontale de la tête comporte une ou deux plages réfléchissantes portant chacune un repère rectiligne qui est perpendiculaire au bord inférieur de la tête.

L'invention a pour résultat de nouvelles cannes de golf du type "putters", qui sont facilement transformables et adaptables aux conditionsde jeu et aux aptitudes du joueurs.

On peut aisément modifier le.poids de la tête en ajoutant des lames supplémentaires ou en remplaçant certaines lames par des lames plus lourdes. On peut également munir la tête d'une lame dorsale ou lame arrière dont la forme peut varier selon les cas d'utilisation. Par exemple, on peut munir la tête selon les circonstances de lames dorsales présentant diverses formes de sabot pour faciliter le guidage de la tête sur le sol. De même, on peut munir la tête de lames intermédiaires en forme de Té dont le bord supérieur recouvre les bords supérieurs des lames frontale et dorsale.

Du fait qu'elles comportent une pièce intermédiaire entre le manche et la tête et que cette pièce est engagée dans une gorge formée de deux demi-gorges creusées dans deux lames voisines de la tête, il est facile de débloquer la pièce intermédiaire en desserrant les lames et de la remplacer par une autre pièce intermédiaire qui peut avoir une forme différente, ce qui permet de modifier aisément l'angle entre le manche et la face inférieure de la tête simplement en interchan- geant la pièce intermédiaire.

Les cannes de golf selon l'invention peuvent être munies. facilement d'un dispositif de visée qui peut être constitué par exemple par une plaque qui est pincée entre deux lames ou appliquée contre la face arrière de la lame dorsale et qui comporte une partie réfléchissante située au-dessus de la tête et inclinée vers l'arrière suivant un angle de 45°, de sorte que le joueur qui se prépare à pousser la balle peut voir, dans la face réfléchissante, l'image du piquet qui marque la position du trou à atteindre, ce qui lui permet de mieux viser celui-ci sans avoir à lever la tête. En variante, on peut placer une face réfléchissante sur la face frontale de la tête qui présente les mêmes avantages.

La description suivante se réfère aux dessins annexés qui représentent, sans aucun caractère limitatif, des exemples de réalisation de clubs de golf selon l'invention.
La figure 1 est une vue d'ensemble en élévation d'une canne de golf selon l'invention.
La figure 2 est une vue éclatée en perspective d'une tête de canne de golf selon l'invention.
Les figures 3 et 4 représentent deux modes de réalisation de la pièce de raccordement du manche sur.la tête.
La figure 5 est une vue en élévation d'une lame.frontale d'une canne de golf selon l'invention.

La figure 1 représente une canne de golf utilisée pour pousser la balle vers les trous. Cette canne est composée d'un manche rectiligne 1 qui est emboîté sur une pièce de raccordement 2, qui est fixée sur une tête 3. La tête est vue du côté de la face frontale. La face frontale comporte, en son centre, une plage lisse 4a qui sert à frapper la balle. Cette plage lisse est placée entre deux plages réfléchissantes 4b et 4c qui font fonction de miroir. Chaque face réfléchissante porte un repère vertical 4d, 4e constitué par un trait ou une fente.

Un manchon 5 est fixé sur le manche 1. Ce manchon porte une articulation 6 à axe horizontal autour de laquelle une tige 7 est articulée. La tige 7 est coulissante. Elle porte un curseur 8 qui est déplaçable le long de la tige. En faisant pivoter la tige 7 autour de l'articulation 6, on peut l'amener à l'horizontale dans la position représentée sur la figure 1 ou la replier contre le manche.

On voit encore sur la figure 1 une plaque 9 ayant une face avant réfléchissante sur laquelle un repère vertical 10 est tracé. Cette plaque 9 sert également de miroir de visée.

La figure 2 est une vue éclatée en perspective de la têt, 3. Celle-ci est composée de plusieurs lames verticales. Par exemple elle comporte deux lames centrales 11 et 12, une lame avant 13 et une lame arrière 14 dont les parois supérieure et inférieure peuvent avoir différentes formes. Ces lames sont parallèles à la face frontale.

Les lames centrales Il et 12 comportent chacune une demi-gorge 15a, 15b. Ces deux demi-gorges sont situées en regard l'une de l'autre et définissent une gorge 15 dans laquelle l'extrémité inférieure de la pièce de raccordement 2 est emboîtée. L'axe de la gorge 15 forme avec le bord inférieur des lames un angle a obtus.

Chaque lame est percée de plusieurs trous, par exemple trois trous 16a, 16b, 16c qui sont alignés.

Les trous situés dans la lame avant 13 sont filetés. Des vis 17a, 17b, 17c sont engagées de l'arrière dans les trous alignés 16a, 16b, 16c et vissées dans les filetages de la plaque avant 13. Ces vis maintiennent les lames solidement appliquées l'une contre l'autre et bloquent la pièce de raccordement 2 dans la gorge 15, de sorte qu'il est facile d'interchanger ladite pièce de raccordement. Bien entendu, les vis 17 pourraient être remplacées par d'autres moyens de fixation démontables équivalents.

On voit sur la figure 2 la plaque 9 qui comporte une partie verticale 9a percée de deux trous 18a et 18b. Cette partie verticale 9a est maintenue appliquée contre la face arrière de la lame arrière 14 ou pincée entre deux lames par les deux vis 17a et 17b qui sont engagées dans les trous 18a et 18b.

La plaque 9 est pliée à 45° et comporte une deuxième partie 9b qui est située au-dessus des lames et inclinée vers l'arrière et qui forme avec la face verticale 9a un angle β de l'ordre de 135°. La face avant de la plaque 9b est réfléchissante. Elle porte un repère rectiligne 10, par exemple une fente qui est perpendiculaire à la charnière 11 du pli entre les deux parties 9a et 9b.

Lorsque le joueur se prépare à frapper la balle pour la faire rouler vers un trou, il peut voir sur la face réfléchissante 9b l'image du repère signalant le trou. Il place sa canne de telle sorte que l'image du repère signalant le trou se trouve sur le repère rectiligne 10 et soit sensiblement parallèle à celui-ci.

La figure 3 représente un premier mode de réalisation de la.pièce de raccordement 2 entre la tête et le manche. Celle-ci présente une forme coudée deux fois. L'extrémité supérieure 2a s'emboîte à l'intérieur de l'extrémité creuse du manche. L'extrémité inférieure 2b s'emboîte dans la gorge 15. Dans cet exemple, les deux extrémités 2a et 2b sont parallèles, de sorte que lorsque le joueur déplace la tête parallèlement au sol le manche 1 forme avec le sol un angle égal à l'angle a.

La figure 4 représente un autre mode de réalisation d'une pièce de raccordement 2 qui est coudée une seule fois, de sorte que les extrémités 2a et 2b ne sont plus parallèles et que le manche forme avec le sol un angle différent de l'angle a. On peut ainsi in- terchanger les pièces de raccordement que l'on engage dans la gorge 15 pour modifier à volonté l'angle du manche avec le sol.

La figure 5 représente une vue d'une lame avant 4 qui est une lame mince qui peut être fixée par tout moyen, par exemple par collage, contre la face externe de la lame 13.

La face avant ou externe de la lame 4 comporte une plage centrale lisse 4a qui sert à frapper les balles. Elle comporte deux plages réfléchissantes 4b, 4c portant chacune un repère rectiligne 4d, 4e qui est perpendiculaire au bord inférieur de la lame.

Lorsque le joueur se prépare à frapper une balle pour l'expédier vers un trou, il incline la tête de façon à voir l'image du repère qui signale le trou dans l'une des plages réfléchissantes 4b ou 4c et il oriente la tête de sorte que l'image du repère du trou se place sur l'un des repères 4d ou 4e et soit alignée avec celui-ci.

Revenons à la figure 1 et à la tige 7 qui pivote autour de l'articulation 6 et qui porte un curseur 8. Ce dernier comporte un oeilleton à travers lequel le joueur peut voir l'image du repère du trou réfléchie par la face réfléchissante 9, ce qui lui permet d'aligner cette image avec le centre de l'oeilleton.

Grâce au fait que la tête 3 est composée de plusieurs lames verticales, on peut modifier facilement le nombre de lames ou l'épaisseur de celles-ci pour faire varier le poids de la tête..

On peut équiper la tête d'une lame arrière 14 ou lame dorsale dont la face arrière peut présenter différentes formes. En particulier, on peut équiper la tête d'une lame arrière comportant un sabot pour guider la tête au moment où elle frappe la balle.

De même, on peut munir la tête de lames dont le bord supérieur présente des formes variées. Notamment, on peut l'équiper de lames centrales en forme de Té qui recouvrent par leur bord supérieur les lames frontales et dorsales et qui changent la forme et l'équilibrage de la tête.

## Revendications

1. Canne de golf transformable pour pousser les balles dans les trous, caractérisée en ce que la tête (3) est composée de plusieurs lames (11, 12, 13, 14) parallèles à la face frontale et maintenues appliquées l'une contre l'autre par des vis (17a, 17b, 17c) ou d'autres moyens de fixation démontables.

2. Canne de golf selon la revendication 1, caractérisée en ce que les deux lames centrales (11, 12) comportent chacune une demi-gorge (15a, 15b), lesquelles demi-gorges sont placées en regard l'une de l'autre et définissent une gorge (15) dans laquelle est engagée une extrémité d'une pièce de raccordement (2), interchangeable, sur laquelle est emboîté un manche (1) rectiligne.

3. Canne de golf selon l'une quelconque des revendications 1 et 2, caractérisée en ce qu'elle comporte une plaque (9) pliée, dont une partie (9a) est disposée parallèlement auxdites lames et dont.l'autre partie (9b), qui est située au-dessus desdites lames, est inclinée vers l'arrière et a une face avant réfléchissante.

4. Canne de golf selon la revendication 3, caractérisée en ce que ladite face réfléchissante (9b) porte un repère rectiligne (10) qui est perpendiculaire au pli (11) entre les deux parties (9a, 9b) de ladite plaque.

5. Canne de golf selon l'une quelconque des revendications 1 à 4, caractérisée en ce que la face avant de la tête comporte une ou deux plages réfléchissantes (4b, 4c) portant chacune un repère rectiligne (4d, 4e) qui est perpendiculaire au bord inférieur de la tête.

6. Canne de golf selon l'une quelconque des revendications 3 et 4, caractérisée en ce qu'elle comporte un oeilleton qui est monté sur un curseur (8) qui coulisse sur une tige horizontale (7-), fixée au manche (1).

7. Canne selon la revendication 6, caractérisée en ce que ladite tige (7) est coulissante.

8. Canne selon l'une quelconque des revendications 6 et 7, caractérisée en ce que ladite tige (7) est articulée autour d'une articulation (6) à axe horizontal portée par un manchon (5) fixé au manche (1), de sorte qu'elle est repliable le long du manche.

9. Canne selon l'une quelconque des revendications 1 à 8, caractérisée en ce que les lames centrales (11, 12) ont un bord supérieur en forme de Té qui recouvre les bords supérieurs des lames frontale (13) et/ou dorsale (14).

10. Canne selon l'une quelconque des revendications 1 à 9, caractérisée en ce que la lame dorsale (14) présente un talon.
